# EUROPÄISCHE PATENTSCHRIFT

(11) **EP 2 067 619 B1**
(45) Veröffentlichungstag und Bekanntmachung des Hinweises auf die Patenterteilung: **16.09.2015**
(21) Anmeldenummer: 08019878.1
(22) Anmeldetag: 14.11.2008
(51) Int. Cl.: B41F 13/004, B41F 13/34

(54) **Verfahren und Antrieb zum Antreiben einer Verarbeitungsmaschine für Bogenmaterial**
Method and drive for driving a sheet material processing machine
Procédé et entraînement pour entraîner une machine de traitement de matériau en feuilles

(30) Priorität: 04.12.2007 DE 102007058282
(43) Veröffentlichungstag der Anmeldung: 10.06.2009
(73) Patentinhaber: manroland sheetfed GmbH, 63075 Offenbach (DE)
(72) Erfinder: Richter, Franz-Peter, Dipl.-Ing., 64407 Fränkisch-Crumbach (DE); Schölzig, Jürgen, Dipl.-Ing., 55126 Mainz (DE)
(74) Vertreter: Stahl, Dietmar

(56) Entgegenhaltungen:
- EP-A1- 0 878 302
- EP-A2- 1 431 034
- WO-A1-98/06581
- DE-A1- 4 138 479
- DE-B3-102005 036 786

## Beschreibung

Die Erfindung betrifft ein Verfahren und einen Antrieb für eine Verarbeitungsmaschine für Bogenmaterial. Die Erfindung eignet sich insbesondere für eine Verarbeitungsmaschine mit Druck- und/oder Lackwerken.

Ein Antrieb dieser Art ist aus EP 0 812 683 B1 für eine Bogenoffsetdruckmaschine bekannt, bei welcher die das Bogenmaterial führenden Zylinder bzw. Trommeln (Bogenführungszylinder) eines oder mehrerer Druckwerke über einen gemeinsamen Räderzug miteinander verbunden sind und mittels wenigstens eines auf den Räderzug wirkenden Antriebs antreibbar sind. Der Räderzug und der wenigstens eine Antrieb bilden einen Hauptantrieb der Bogenoffsetdruckmaschine. In jedem Druckwerk kann insbesondere der Plattenzylinder mechanisch vom auf die Bogenführungszylinder wirkenden Räderzug des Hauptantriebs entkoppelt sein. Hierzu erfolgt ein eigenmotorischer Antrieb direkt auf jeden in den Druckwerken vorgesehenen Platten-/Förmzylinder in Form je eines Einzelantriebes. In dieser Ausbildung ist der Gummituchzylinder in den Hauptantrieb integriert. Der Hauptantrieb sowie die Einzelantriebe sind schaltungstechnisch mit einer Maschinensteuerung gekoppelt, wobei die mit je einem Einzelantrieb gekoppelten Platten-/Formzylinder in vorgebbarer Weise gegenüber den mittels Hauptantrieb und Räderzug angetriebenen Zylindern antreibbar sind.

Ein Einzelantrieb für einen Zylinder einer Druckmaschine ist aus DE 41 38 479 A1 bekannt. Der Rotor ist drehfest mit dem Zylinder verbunden und der Stator ist mit einer Seitengestellwand fest verbunden.

Aus DE 103 27 218 A1 ist eine Weiterbildung des Einzelantriebs für einen Zylinder bekannt. Der Zylinder umfasst in bekannter Weise einen Zapfen, der über ein Wälzlager in einer Anschlusskonstruktion, bevorzugt eine Seitengestellwand, aufgenommen ist. Der Rotor ist wiederum drehfest mit dem Zylinderzapfen und der Stator des Einzelantriebes ist wiederum mit der Anschlusskonstruktion verbunden. Dabei ist der Rotor an einer Stirnseite eines Innenrings des Wälzlagers verbunden und der Stator ist von einem Gehäuse aufgenommen, welches über ein Lagergehäuse mit der Anschlusskonstruktion (Seitengestellwand) verbunden ist.
Die genannten Lösungen eignen insbesondere für Zylinder deren Lage unveränderbar ist.

DE 10 2005 036 786 B3 offenbart eine Antriebsvorrichtung für eine Verarbeitungsmaschine für Bogenmaterial mit einem Lackwerk, welches einen Formzylinder und einen Bogenführungszylinder umfasst. Der Formzylinder ist mit einem Einzelantrieb gekoppelt und der Bogenführungszylinder ist mittels Räderzug in den Hauptantrieb integriert.
Der Rotor des Einzelantriebs ist am Formzylinder angeordnet und konzentrisch zum Rotor ist der Stator des Einzelantriebs am Seitengestellt fixiert.

WO 98/06581 A1 offenbart einen Zylinderantrieb für eine Rotationsdruckmaschine. Der zugeordnete Zylinder ist in einer Exzenterbuchse drehbar und die Exzenterbuchse ist schwenkbar in einem Seitengestell angeordnet. Der Zylinder weist einen Einzelantrieb auf, dessen Rotor mittels einer Ausgleichkupplung mit dem Zylinderzapfen verbunden ist.

EP 0 878 302 A1 offenbart einen Zylinderantrieb dessen zugeordneter Zylinder in seiner Lage verschwenkbar ist. Die Schwenkbewegungen sind mit entsprechendden Mitteln erfassbar.

EP 1 431 034 A2 offenbart eine Vorrichtung zur Lageverstellung eines Zylinders, welcher mit einem Direktantrieb gekoppelt ist. Der Rotor des Direktantriebes ist am Zylinder angeordnet und der Stator ist mittels Wälzlager drehbeweglich und axial spielfrei mit dem Rotor verbunden.

Aufgabe der Erfindung ist es ein Verfahren und einen Antrieb der eingangs genannten Art derart zu verbessern, dass eine Einzelantriebslösung für einen lageveränderbaren Zylinder realisierbar ist, wobei zumindest die das Bogenmaterial führenden Zylinder über einen gemeinsamen Räderzug von einem Hauptantrieb antreibbar sind.

Die Aufgabe wird durch die Ausbildungsmerkmale von Anspruch 1 und 2 gelöst. Weiterbildungen ergeben sich aus den abhängigen Ansprüchen.

Ein erster Vorteil ergibt sich daraus, dass das Verfahren und die Vorrichtung eine Antriebslösung gewährleisten, die insbesondere für zumindest einen Zylinder in einer Verarbeitungsmaschine geeignet ist, welcher mit einem Einzelantrieb gekoppelt und in seiner Lage, speziell seiner Achsposition, zu einem benachbarten Zylinder, speziell einem Bogenführungszylinder, veränderbar ausgebildet ist. Zylinder mit veränderbarer Achslage können als Gummituchzylinder in Druckwerken, insbesondere Offset- und/oder Flexodruckwerken und/oder Formzylinder in Flexound/oder Lackwerken ausgebildet sein. Derartige Zylinder sind von einem Hauptantrieb mit Räderzug mechanisch getrennt und eigenmotorisch direkt antreibbar.

Als zweiter Vorteil ist zu nennen, dass an wenigstens einem mittels Einzelantrieb antreibbaren, lageveränderbaren Zylinder ein Druckplattenwechsel erfolgen kann und der unmittelbar benachbarte, vom Hauptantrieb mit Räderzug antreibbare, beispielsweise Bogenführungszylinder in einem Lackwerk bzw. Flexodruckwerk, mittels einer Waschvorrichtung gleichzeitig oder phasenversetzt gereinigt werden kann. Alternativ kann beispielsweise während an wenigstens einem mittels Einzelantrieb gekoppelten, lageveränderbaren Zylinder ein Druckplattenwechsel erfolgt eine zugeordnete Dosiereinrichtung oder zugeordnete Walzen gereinigt und/oder gewechselt werden. Alternativ kann der einzeln antreibbare Zylinder (vorzugsweise mit Druckform) in Druck-ab Position mit einer ersten Umfanggeschwindigkeit gereinigt werden und der benachbarte Bogenführungszylinder kann - angetrieben vom Hauptantrieb - mit einer zweiten Umfangsgeschwindigkeit angetrieben werden. Weiterhin kann der antreibbare Zylinder (vorzugsweise mit Druckform) allein gereinigt werden. Hierzu sind Waschvorrichtungen bevorzugt mit einer Bürste oder einem Reinigungstuch einsetzbar.
In Druck-ab Position des einzeln antreibbaren Zylinders kann der zugeordnete Einzelantrieb gegebenenfalls stillgesetzt werden (momentenlos geschaltet). In Druck-ab Position kann am einzeln angetriebenen Zylinder beispielsweise das Gummituch gespannt oder gestrippt werden. Weiterhin kann in Druck-ab Position eine dem einzeln antreibbaren Zylinder zugeordnete Auftragwalze bzw. Rasterwalze eingerichtet werden oder der Walzenstreifen der Auftragwalze kann justiert werden oder die eingesetzte Rasterwalze kann gegen eine weitere Rasterwalze gewechselt werden. Zum Voreinfärben (einschließlich Lackieren) kann der einzeln antreibbare, lageveränderbare Zylinder mit zum Bogenführungszylinder höherer Umfangsgeschwindigkeit betrieben werden.
Somit sind mögliche Stillstandszeiten, beispielsweise beim Druckplattenwechsel vermeidbar und insgesamt durch zeitgleich oder phasenversetzt ablaufende Verfahrensschritte am jeweiligen Druck- bzw. Flexodruck-/ Lackwerk können Rüstzeiten verkürzt werden.

Als dritter Vorteil kann aufgeführt werden, dass der zumindest eine lageveränderbare Zylinder in Druck-an Stellung sowie Druck-ab Stellung bewegbar ist. Alternativ kann ebenso eine zwischen Druck-an Stellung und Druck-ab Stellung liegende sanfte Druckbeistellung eingenommen werden. Beispielsweise ist diese Betriebsweise für nicht am Druck-/Lackierprozess beteiligte, lageveränderbare Zylinder geeignet zur Verbesserung der Bogenführung im Druck-/Lackspalt. Bei einer derartigen Lageveränderung des zumindest einen Zylinders, d.h. Veränderung der Achsposition zu einem benachbarten, das Bogenmaterial führenden und ortsfest gelagerten Zylinder, kann der am lageveränderbaren Zylinder angeordnete, gesamte Einzelantrieb bei diesen Veränderungen synchron mitbewegt werden. Weiterhin ist von Vorteil, dass der zumindest eine lageveränderbare Zylinder mittels des Einzelantriebs synchron oder asynchron zu dem benachbarten das Bogenmaterial führenden und ortsfest gelagerten Zylinder antreibbar ist oder bei Bedarf stillsetzbar ist (momentenlos geschaltet). Bei einer sanften Druckpressung (bei nicht am Druck-/Lackierprozess beteiligtem Zylinder) sind die Umfangsgeschwindigkeiten von einzeln angetriebenen Zylinder und Bogenführungszylinder annähernd synchron.

Ein vierter Vorteil liegt dahingehend vor, dass der einzeln angetriebene, lageveränderbare Zylinder auch schräg registert werden kann. Hierzu können die beiden Verstelleinrichtungen einzeln und unterschiedlich betätigt werden, so dass die Achsposition des einzeln angetrieben Zylinders die Achsposition des benachbarten Bogenführungszylinders in einem definierten Winkel schneidet.

Die Erfindung soll an einem Ausführungsbeispiel näher erläutert werden. Dabei zeigen schematisch:
- Fig. 1: eine Verarbeitungsmaschine mit Offsetdruckwerken und wenigstens einem Lackwerk,
- Fig. 2: ein Lackwerk mit einem lageveränderbaren Zylinder,
- Fig. 3: einen lageveränderbaren Zylinder mit einem Einzelantrieb.

Eine Verarbeitungsmaschine für Bogenmaterial umfasst in Förderrichtung 18 des Bogenmaterials betrachtet mehrere Druckwerke A bis D sowie wenigstens ein Lackwerk E. Das erste Druckwerk A umfasst, einen Druckzylinder 2, einen Gummituchzylinder 7, einen Platten-/Formzylinder 6, ein Farbwerk 4 und bei Bedarf ein Feuchtwerk 5. Dem Druckzylinder 2 kann nach dem Druckspalt, gebildet aus Gummituchzylinder 7 und Druckzylinder 2, eine Trocknereinrichtung 10 zugeordnet sein. Dem Druckwerk A ist eine Anlagetrommel 1 vorgeordnet. Die weiteren Druckwerke B bis D sind im Wesentlichen baugleich ausgebildet. Zwischen den Druckwerken A bis D sowie zwischen dem Druckwerk D und dem Lackwerk E sind Transferzylinder 3 angeordnet. Die Anlagetrommel 1, die Druckzylinder 2 sowie die Transferzylinder 3 sind als Bogenführungszylinder mit Bogenhaltemitteln ausgebildet und sind mit einem Hauptantrieb 11, gebildet aus einem durchgehenden Räderzug und wenigstens einen ein Antriebsmoment in den Räderzug einspeisenden Antriebsmotor, gekoppelt. Im vorliegenden Beispiel sind die Gummituchzylinder 7 mit in den Räderzug des Hauptantriebes 11 integriert. Hingegen sind die Platten-/Formzylinder 6 vom Hauptantrieb 11 mechanisch getrennt jeweils mit einem Einzelantrieb 12 bis 15 gekoppelt.

Das Lackwerk E umfasst einen Druckzylinder 2 sowie einen in seiner Lage veränderbaren Zylinder 8, welcher hier als Formzylinder ausgebildet ist. Dem Zylinder 8 ist eine Dosiereinrichtung 9 zugeordnet, welche beispielsweise in an sich bekannter Weise aus einem Kammerrakelsystem 22 und einer gerasterten Auftragwalze 21 (Aniloxwalze) gebildet ist. Dem Druckzylinder 2 kann analog zu den Druckwerken A bis D eine Trocknereinrichtung 10 zugeordnet sein. Dieser Druckzylinder 2 ist in den Hauptantrieb 11 integriert, hingegen ist der Zylinder 8 mit einem Einzelantrieb 16 gekoppelt. Sämtliche Einzelantriebe 12 bis 16 können baugleich sein.

Der Hauptantrieb 11 sowie die Einzelantriebe 12 bis 16, speziell je ein lagegeregelter Motor, sind mit einer übergeordneten Maschinensteuerung 17 schaltungs- und datentechnisch gekoppelt. Dabei sind die Einzelantriebe 12 bis 16 direkt und in vorgebbarer Weise gegenüber den vom Hauptantrieb 11 mit Räderzug betriebenen Zylindern 1, 2, 3, 7 antreibbar.

Die Anlagetrommel 1, die Druck- und Transferzylinder 2, 3, die Gummituchzylinder 7, die Platten-/Formzylinder 6 sowie der zumindest eine Zylinder 8 weisen Zylinderkanäle 19 für die Aufnahme von Haltemitteln zum Druckplatten- bzw. Gummituchspannen oder zum Fixieren von Bogenmaterial auf. Für die Zuführung und Abförderung wenigstens einer Druck-/Lackplatte kann jedem Platten-/Formzylinder 6 sowie dem wenigstens einen Zylinder 8 je eine Plattenwechseleinrichtung 20 zugeordnet sein.

Der lageveränderbare Zylinder 8 ist zu dem unmittelbar benachbarten, ortsfest gelagerten Druckzylinder 2 mit einer veränderbaren Achsposition 23, 23' in Seitengestellen 24 gelagert. Hierzu ist in den Seitengestellen 24 je eine Verstelleinrichtung 25 gelagert, welche beispielsweise als je eine Exzenterbuchse ausgebildet ist. Jede Verstelleinrichtung 25 für die Achsposition 23, 23' ist mit einer Betätigungseinrichtung 26, beispielsweise einem pneumatisch betreibbaren Arbeitszylinder, getriebetechnisch gekoppelt. Die Betätigungseinrichtungen 26 sind beispielsweise mit der Maschinensteuerung 17 schaltungs- und datentechnisch gekoppelt und sind vorzugsweise synchron ansteuerbar. Die Achsposition 23 des einzeln antreibbaren, lageveränderbaren Zylinders 8 ist vorzugsweise achsparallel zur Achse des benachbarten Bogenführungszylinders 2. Bei Bedarf kann der einzeln angetriebene, lageveränderbare Zylinder 8 auch schräg registert werden (Schrägregisterung). Hierzu wird zumindest eine der beiden Verstelleinrichtungen 25 einzeln mittels Betätigungseinrichtung 26 verstellt. Bei Bedarf können beide Verstelleinrichtungen 26 einzeln und unterschiedlich betätigt werden, so dass die Achsposition 23 des einzeln angetrieben Zylinders 8 die Achsposition des benachbarten Bogenführungszylinders 2 in einem definierten Winkel schneidet.

Am Zylinder 8 ist der Einzelantrieb 16, gebildet aus einem Stator 29 und einem konzentrisch zum Stator 29 angeordneten Rotor 30, angeordnet. Der Rotor 30 ist beispielsweise am oder auf dem Zylinderzapfen des Zylinders 8 angeordnet. Dagegen ist der Stator 29 mittels einer Befestigungseinrichtung 28 an der Verstelleinrichtung 25 lösbar fixiert.

Bei Bedarf kann an dem Zylinder 8 eine Seitenregistereinrichtung 33 vorgesehen sein, welche auf den Zylinder 8 in Achsrichtung wirkt. Die Seitenregistereinrichtung 33 kann an der Stirnseite des Zylinderzapfens (Zylinder 8) angeordnet und mittels einer Halterung 34 am Einzelantrieb 16 oder der Verstelleinrichtung 25 angeordnet sein. Eine derartige Einrichtung ist beispielsweise aus DE 10 2004 019 136 A1 bekannt.
Der Bogenführungszylinder 2 kann einen Sensor für die Drehwinkelerfassung aufweisen und der einzeln antreibbare, lageveränderbare Zylinder 8 kann ebenso einen Sensor für die Drehwinkelerfassung aufweisen. Beide Sensoren sind schaltungs- und datentechnisch mit der Maschinensteuerung 17 gekoppelt, wobei bevorzugt der Sensor am Bogenführungszylinder 2 als Referenzsensor dient und der Sensor am Zylinder 8 der Istwertermittlung dient. Die bei einer möglichen Verstellung wenigstens einer Verstelleinrichtung 25 mittels Betätigungseinrichtung 26 des Zylinders 8 überlagerte Bewegung (Druck-ab Position, Druck-an Position, sanfte Druckbeistellung) wird bevorzugt der Maschinensteuerung 17 als Signal übermittelt, dort verarbeitet und an den Einzelantrieb 16 wird ein Ausgangssignal übermittelt zwecks Ansteuerung und gegebenenfalls Korrektur des Umfangsregisters oder der Umfangsgeschwindigkeit des Zylinders 8.

Der lageveränderbare Zylinder 8 kann ein Synchronisationsmittel 31 umfassen, welches beispielsweise am Zylinderzapfen angeordnet ist. Das Synchronisationsmittel 31 kann ein Zahnrad oder eine sonstige Einrichtung, beispielsweise eine Eindeutigkeitskupplung, sein, die zum benachbarten Druckzylinder 2, speziell seinem Antriebsrad 27, bei Bedarf in Funktionsverbindung gebracht werden kann. Am Druckzylinder 2 bzw. dem Antriebsrad 27 ist eine Synchronisationseinrichtung 32 angeordnet, welche mit dem Synchronisationsmittel 31 in Funktionsverbindung bringbar ist. Eine derartige Vorrichtung ist beispielsweise aus DE 4226392 C1 bekannt. Weiterhin kann im Notbetrieb der Zylinder 8 mit dem benachbarten Bogenführungszylinder 2 synchronisiert werden. Dabei wird der Einzelantrieb 16 des Zylinders 8 momentenlos geschaltet.

Die Wirkungsweise der Vorrichtung ist wie folgt: Im Druck- bzw. Lackierbetrieb des Lackwerks E (alternativ eines Flexodruckwerks) ist der Zylinder 8 in Druck-an Position und mit dem zugeordneten Bogenführungszylinder 2 in Kontakt. Hierbei befindet sich der Zylinder 8 (mit Einzelantrieb 16) in der Achsposition 23 (Fig.2; 3). Soll der Zylinder 8 in seiner Lage verändert werden, beispielsweise in eine sanfte Druckpressung oder eine Druck-ab Position, so werden beidseitig die Betätigungseinrichtungen 26 aktiviert, derart, dass die beidseitigen Verstelleinrichtungen 25 den Zylinder 8 mit Einzelantrieb 16 von der Achsposition 23 in die Achsposition 23' (Druck-ab Position) verschwenken. Der komplette Einzelantrieb 16 (Stator 29 und Rotor 30) wird dabei stets gemeinsam mit dem Zylinder 8 in der Lage verändert. Soll der Zylinder 8 von der Achsposition 23' in die Achsposition 23 in der Lage verändert werden, so werden die Betätigungseinrichtungen 26 und die Verstelleinrichtungen 25 erneut aktiviert und der Zylinder 8 aus der Achsposition 23' in beispielsweise die Achsposition 23 verschwenkt.

Das Arbeitsverfahren ist wie folgt: Ausgehend von einer anzutreibenden Verarbeitungsmaschine für Bogenmaterial, deren Bogenführungszylinder und gegebenenfalls Gummituchzylinder (falls Druckwerke A bis D) vorliegen) mit einem aus einem Räderzug und wenigstens einem ein Antriebsmoment darauf einspeisenden Antrieb gebildeten Hauptantrieb 11 gekoppelt sind und wenigstens ein nicht vom Hauptantrieb angetriebener Zylinder 8 mit einem eigenmotorisch antreibbaren Einzelantrieb 16 gekoppelt ist, wobei der oder die Einzelantriebe 16 in vorgebbarer Weise gegenüber dem Hauptantrieb 11 vorzugsweise mittels einer Maschinensteuerung 17antreibbar ist bzw. sind, wird der zu einem Bogenführungszylinder 2, 3 unmittelbar benachbarte, in Seitengestellen 24 mit einer veränderbaren Achsposition 23, 23' gelagerte und mit dem Einzelantrieb 16 gekoppelte Zylinder 8 bei einer Veränderung der Achsposition 23, 23', insbesondere durch eine Verstelleinrichtung 25 und eine daran wirkende Betätigungseinrichtung 26, des Zylinders 8 gemeinsam mit dem den Einzelantrieb 16 bildenden Stator 29 und Rotor 30 synchron bewegt.

Bezugszeichenliste
- 1: Anlegetrommel
- 2: Druckzylinder
- 3: Transferzylinder
- 4: Farbwerk
- 5: Feuchtwerk
- 6: Platten-/Formzylinder
- 7: Gummituchzylinder
- 8: Zylinder
- 9: Dosiereinrichtung
- 10: Trocknereinrichtung
- 11: Hauptantrieb
- 12: erster Einzelantrieb
- 13: zweiter Einzelantrieb
- 14: dritter Einzelantrieb
- 15: vierter Einzelantrieb
- 16: fünfter Einzelantrieb
- 17: Maschinensteuerung
- 18: Förderrichtung
- 19: Zylinderkanal
- 20: Plattenwechseleinrichtung
- 21: Auftragwalze
- 22: Kammerrakelsystem
- 23: Achsposition
- 24: Seitengestell
- 25: Verstelleinrichtung
- 26: Betätigungseinrichtung
- 27: Antriebsrad
- 28: Befestigungseinrichtung
- 29: Stator
- 30: Rotor
- 31: Synchronisationsmittel
- 32: Synchronisationseinrichtung
- 33: Seitenregistereinrichtung
- 34: Halterung

- A: erstes Druckwerk
- B: zweites Druckwerk
- C: drittes Druckwerk
- D: viertes Druckwerk
- E: Lackwerk

## Patentansprüche

1. Verfahren zum Antreiben einer Verarbeitungsmaschine für Bogenmaterial, deren Bogenführungszylinder und gegebenenfalls Gummituchzylinder mit einem aus einem Räderzug und wenigstens einem ein Antriebsmoment darauf einspeisenden Antrieb gebildeten Hauptantrieb gekoppelt sind und wenigstens ein nicht vom Hauptantrieb angetriebener Zylinder mit einem eigenmotorisch antreibbaren Einzelantrieb gekoppelt ist, wobei der oder die Einzelantriebe in vorgebbarer Weise gegenüber dem Hauptantrieb antreibbar ist/sind, wobei ein zu einem Bogenführungszylinder (2) unmittelbar benachbarter, in Seitengestellen (24) mit einer veränderbaren Achsposition (23, 23') in je einer Verstelleinrichtung (25) gelagerter und mit einem Einzelantrieb (16) gekoppelter Zylinder (8) bei einer Veränderung der Achsposition (23, 23') des Zylinders (8) gemeinsam mit dem den Einzelantrieb (16) bildenden an der Verstelleinrichtung (25) fixierten Stator (29) und an dem Zylinder (8) angeordneten Rotor (30) synchron bewegt werden, wobei
in der Verarbeitungsmaschine ein Lackwerk (E) angeordnet wird, in dem Lackwerk (E) der zumindest eine Zylinder (8) angeordnet wird, und dem zumindest einen Zylinder (8), der Zylinderkanäle (19) für die Aufnahme von Haltemitteln zum Druckplattenspannen aufweist, für die Zuführung und Abförderung wenigstens einer Lackplatte dem wenigstens einen Zylinder (8) je eine Plattenwechseleinrichtung (20) zugeordnet wird.

2. Antrieb zum Antrieben einer Verarbeitungsmaschine für Bogenmaterial, deren Bogenführungszylinder und gegebenenfalls Gummituchzylinder mit einem aus einem Räderzug und wenigstens einem ein Antriebsmoment darauf einspeisenden Antrieb gebildeten Hauptantrieb gekoppelt sind und wenigstens ein nicht vom Hauptantrieb angetriebener Zylinder mit einem eigenmotorisch antreibbaren Einzelantrieb gekoppelt ist, wobei der oder die Einzelantriebe in vorgebbarer Weise gegenüber dem Hauptantrieb antreibbar ist/sind,
wobei ein Bogenführungszylinder (2) ortsfest in Seitengestellen (24) gelagert ist, wobei ein dem Bogenführungszylinder (2) unmittelbar benachbarter Zylinder (8) mit je einer Verstelleinrichtung (25) zur Veränderung der Achsposition (23, 23') des Zylinders (8) zum Bogenführungszylinder (2) in den Seitengestellen (24) gelagert ist,
und wobei an dem Zylinder (8) ein Einzelantrieb (16), gebildet aus einem am Zylinder (8) angeordneten Rotor (30) und einem konzentrisch zum Rotor (30), an der Verstelleinrichtung (25) angeordneten Stator (29), angeordnet ist, wobei
in der Verarbeitungsmaschine ein Lackwerk (E) vorgesehen ist, in dem Lackwerk (E) der zumindest eine Zylinder (8) angeordnet ist, das in dem zumindest einen Zylinder (8) Zylinderkanäle (19) für die Aufnahme von Haltemitteln zum Druckplattenspannen vorgesehen sind und für die Zuführung und Abförderung wenigstens einer Lackplatte dem wenigstens einen Zylinder (8) eine Plattenwechseleinrichtung (20) zugeordnet ist.

3. Antrieb nach Anspruch 2, **dadurch gekennzeichnet,**
**dass** der Bogenführungszylinder (2) und der benachbarte Zylinder (8) ein Synchronisationsmittel (31) und eine Synchronisationseinrichtung (32) zur mechanischen Kopplung umfassen.

4. Antrieb nach Anspruch 2, **dadurch gekennzeichnet,**
**dass** zumindest eine der Verstelleinrichtungen (25) zum Schrägregistern einzeln mittels Betätigungseinrichtung (26) ansteuerbar und betätigbar ist.

5. Antrieb nach Anspruch 3 und 4, **dadurch gekennzeichnet,**
**dass** im Notbetrieb der Bogenführungszylinder (2) und der benachbarte Zylinder (2) synchronisierbar sind und der Einzelantrieb (16) des Zylinders (8) momentenlos geschaltet ist.

6. Antrieb nach Anspruch 2, **dadurch gekennzeichnet,**
**dass** bei Verstellung mit wenigstens einer Verstelleinrichtung (25) mittels Betätigungseinrichtung (26) die überlagerte Bewegung des Zylinders (8) der Maschinensteuerung (17) als Signal übermittelbar ist, dort verarbeitbar ist und an den Einzelantrieb (16) ein Ausgangssignal übermittelbar zwecks Ansteuerung und gegebenenfalls Korrektur des Umfangsregisters oder der Umfangsgeschwindigkeit des Zylinders (8).

## Claims

1. A method for driving a processing machine for sheet material, the sheet guiding cylinder and if appropriate blanket cylinder of which are coupled to at least one main drive formed of a wheel train and a drive feeding at least one drive moment into the same and at least one cylinder that is not driven by the main drive is coupled to an individual drive that can be driven by a separate motor, wherein the individual drive or the individual drives can be driven in a predeterminable manner relative to the main drive, wherein a stator (29) that is directly adjacent to a sheet guiding cylinder (2), mounted in side frames (24) with a variable axle position (23, 23') in an adjusting device (25) each and a cylinder (8) coupled to an individual drive (16) upon a change of the axle position (23, 23') of the cylinder (8) forming the individual drive (16) fixed on the adjusting device (25) are synchronously moved on the rotor (30) arranged on the cylinder (8), wherein in the processing machine a coating unit (E) is arranged, in the coating unit (E) the at least one cylinder (8) is arranged and the at least one cylinder (8), which comprises cylinder slots (19) for receiving holding means for printing plate clamping, for the supply and removal of at least one coating plate is assigned at least one plate changing device (20) each is assigned to the at least one cylinder (8)each.

2. A drive for driving a processing machine for sheet material, the sheet guiding cylinder and if appropriate blanket cylinder of which are coupled to at least one main drive formed of a wheel train and a drive feeding at least one drive moment into the same and at least one cylinder that is not driven by the main drive is coupled to an individual drive that can be driven by a separate motor, wherein the individual drive or the individual drives can be driven in a predeterminable manner relative to the main drive, wherein a sheet guiding cylinder (2) is stationarily mounted in side frames (24), wherein a cylinder (8) which is directly adjacent to the sheet guiding cylinder (2) with an adjusting device (25) each for changing the axle position (23, 23') of the cylinder (8) to the sheet guiding cylinder (2) is mounted in the side frames (24), and wherein on the cylinder (8) an individual drive (16) formed of a rotor (30) arranged on the cylinder (8) and a stator (29) which arranged on the adjusting device (25) concentrically to the rotor (30) is arranged, wherein in the processing machine a coating unit (E) is provided, in the coating unit (E) the at least one cylinder (8) is arranged and that in the at least one cylinder (8) cylinder slots (19) for receiving holding means for printing plate clamping are provided and for supplying and removing a at least one coating plate a plate changing device (20) each is assigned to the at least one cylinder (8).

3. The drive according to Claim 2, **characterized in that** the sheet guiding cylinder (2) and the adjacent cylinder (8) comprise a synchronisation means (31) and a synchronisation device (32) for the mechanical coupling.

4. The drive according to Claim 2, **characterized in that** at least one of the adjusting devices (25) can be activated and actuated individually for oblique registering by means of actuation device (26).

5. The drive according to Claim 3 and 4, **characterized in that** in emergency operation the sheet guiding cylinder (2) and the adjacent cylinder (2) can be synchronised and the individual drives (16) of the cylinder (8) can be switched torque-free.

6. The drive according to Claim 2, **characterized in that** on adjusting with at least one adjusting device (25) by means of actuating device (26) the superimposed movement of the cylinder (8) can be transmitted to the machine control (17) as signal, where it can be processed and an output signal can be transmitted to the individual drive (16) for the purpose of activating and if appropriate correcting the circumference register or the circumferential speed of the cylinder (8).

## Revendications

1. Procédé d'entraînement d'une machine de transformation pour feuilles de matériau dont les cylindres guide-feuilles et le cas échéant les cylindres porte-blanchet sont couplés à une commande principale constituée d'un train de roues et d'au moins une propulsion lui fournissant un couple moteur et au moins un cylindre non entraîné par la commande principale est couplé à une propulsion individualisée pouvant être entraînée en automotorisation, la ou les propulsions individualisées pouvant être entraînée(s) de manière prescriptible par rapport à la commande principale, un cylindre (8) directement voisin d'un cylindre guide-feuilles (2) s'appuyant dans des bâtis latéraux (24) avec une position d'axe variable (23, 23') chaque fois dans un dispositif de réglage (25) et couplé à une propulsion individualisée (16) étant déplacé formant la propulsion individualisée (16) en commun avec le stator (29) et fixé au niveau du dispositif de réglage (25) en cas de modification de la position d'axe (23, 23') du cylindre (8) et au niveau du rotor (30) disposé sur le cylindre (8),
un groupe de vernissage (E) étant disposé dans la machine de transformation, l'au moins un cylindre (8) étant disposé dans le groupe de vernissage (E) et un dispositif de changement de plaque (20) étant associé chaque fois à l'au moins un cylindre (8) qui présente des canaux cylindriques (19) destinés à recevoir des moyens de retenue de supports de plaques d'impression pour l'acheminement et l'évacuation d'au moins une plaque de vernissage vers l'au moins un cylindre (8).

2. Propulsion destinée à entraîner une machine de transformation pour feuilles de matériau dont les cylindres guide-feuilles et le cas échéant les cylindres porte-blanchet sont couplés à une commande principale constituée d'un train de roues et au moins une propulsion lui fournissant un couple moteur et au moins un cylindre non entraîné par la commande principale est couplé à une propulsion individualisée pouvant être entraînée en automotorisation, la ou les propulsions individualisées pouvant être entraînée(s) de manière prescriptible par rapport à la commande principale,
un cylindre guide-feuilles (2) s'appuyant de manière inamovible dans des bâtis latéraux (24), un cylindre (8) directement voisin du cylindre guide-feuilles (2) s'appuyant chaque fois avec un dispositif de réglage (25) pour modifier la position d'axe (23, 23') du cylindre (8) par rapport au cylindre guide-feuilles (2) dans les bâtis latéraux (24),
et étant disposée au niveau du cylindre (8) une commande individualisée (16) formée d'un rotor (30) disposé sur le cylindre (8) et d'un stator (29) disposé concentriquement par rapport au rotor (30) au niveau du dispositif de réglage (25),
étant prévu dans la machine de transformation un groupe de vernissage (E), l'au moins un cylindre (8) étant disposé dans le groupe de vernissage (E), étant prévus dans l'au moins un cylindre (8) des canaux cylindriques (19) destinés à recevoir des moyens de retenue de supports de plaques d'impression et un dispositif de changement de plaque (20) étant associé à l'au moins une plaque de vernissage pour l'acheminement et l'évacuation d'au moins une plaque de vernissage vers l'au moins un cylindre (8).

3. Propulsion selon la revendication 2, **caractérisée en ce que** le cylindre guide-feuilles (2) et le cylindre voisin (8) comprennent un moyen de synchronisation (31) et un dispositif de synchronisation (32) à coupler mécaniquement.

4. Propulsion selon la revendication 2, **caractérisée en ce qu'**au moins un des dispositifs de réglage (25) des registres obliques peut être commandé et actionné individuellement au moyen d'un dispositif d'actionnement (26).

5. Propulsion selon les revendications 3 et 4, **caractérisée en ce que**,
en mode urgence, le cylindre guide-feuilles (2) et le cylindre voisin (8) peuvent être synchronisés et la propulsion individualisée (16) du cylindre (8) est mise en circuit sans couple.

6. Propulsion selon la revendication 2, **caractérisée en ce que**,
en cas de réglage à l'aide d'au moins un dispositif de réglage (25) au moyen du dispositif d'actionnement (26), le mouvement superposé du cylindre (8) peut être transmis à la commande de la machine (17) sous forme de signal, y être traité et qu'un signal de sortie peut être transmis à la propulsion individualisée (16) en vue de la commande et le cas échéant de la correction du registre circonférentiel ou de la vitesse circonférentielle du cylindre (8).
